# EUROPÄISCHE PATENTSCHRIFT

(11) **EP 0 937 168 B1**
(45) Veröffentlichungstag und Bekanntmachung des Hinweises auf die Patenterteilung: **20.06.2001**
(21) Anmeldenummer: 97945875.9
(22) Anmeldetag: 28.10.1997
(51) Int. Cl.: D06F 31/00, D06F 39/00

(54) **PRESSENWASSERRÜCKFÜHRUNG**
PRESS LIQUOR RETURN SYSTEM
SYSTEME DE RETOUR POUR EAU D'ESSORAGE

(30) Priorität: 06.11.1996 DE 19645664
(43) Veröffentlichungstag der Anmeldung: 25.08.1999
(73) Patentinhaber: HENKEL-ECOLAB GmbH & CO. OHG, 40589 Düsseldorf (DE)
(72) Erfinder: STÄHR, Ingo, D-35274 Kirchhain (DE); BECHSTEDT, Wolfgang, D-40764 Langenfeld (DE); BERGMANN, Michael, D-40489 Düsseldorf (DE)
(74) Vertreter: Wacker, Manfred, Dr.
(86) Internationale Anmeldenummer: EP9705944
(87) Internationale Veröffentlichungsnummer: WO9820194

(56) Entgegenhaltungen:
- EP-A- 0 205 671
- EP-A- 0 510 218
- WO-A-93/16225
- DE-A- 2 226 373
- DE-A- 4 323 427

## Beschreibung

Die Erfindung betrifft ein Verfahren zum Betreiben von im Gegenstrom arbeitenden Waschstraßen mit mehreren hintereinandergeschalteten Kammern, bei welchen Waschgut nacheinander in einer Vorwaschstufe, einer Waschstufe, einer Spülstufe, einer Nachbehandlungsstufe und einer Entwässerungsstufe behandelt wird, desinfizierend und/oder bleichend wirkendes Waschhilfsmittel zugegeben und Prozeßwässer zumindest teilweise, davon Spülwasser in der Wasch-und/oder Vorwaschstufe und Pressen- sowie Nachbehandlungswasser in der Spülstufe und/oder der Waschstufe und/oder der Vorwaschstufe wieder eingesetzt werden sowie eine Gegenstromwaschanlage mit mehreren hintereinandergeschalteten Kammern, die in Gruppen mit mindestens einer Kammer eine Vorwaschstufe, eine Waschstufe, eine Spülstufe und eine Nachbehandlungsstufe bilden und denen eine Entwässerungsstufe nachgeschaltet ist, ausgerüstet mit einer Anlage für die Zu- und Abführung von Frisch- und Prozeßwasser, wobei Prozeßwässer zumindest teilweise, davon Spülwasser in die Waschstufe und/oder Vorwaschstufe und Pressen- sowie Nachbehandlungswasser mittels einer Rückführleitung in die Spülstufe und/oder die Waschstufe und/oder die Vorwaschstufe rückführbar sind und mit einer zur Nachbehandlungsstufe und/oder letzten Kammer der Spülstufe führenden Zudosierleitung mit Durchflußüberwachungseinrichtung für ein desinfizierend wirkendes Waschhilfsmittel.

Ein solches Vefahren und eine solche Vorrichtung sind - wie nachstehend anhand der Fig. 1 näher erläutert - aus der Praxis bekannt. Bei diesem bekannten Verfahren wird ein desinfizierend und bleichend wirkendes, aktivsauerstoffhaltiges Waschhilfsmittel eingesetzt und das mit diesem Waschhilfsmittel befrachtete Pressenwasser von der Entwässerungsstufe zumindest teilweise in die Spülstufe rückgeführt. Teile des Pressenwassers können - unter Vermischung mit rückgeführtem Prozeßwasser aus der Spülstufe - teilweise auch in der Waschstufe und der Vorwaschstufe wieder eingesetzt werden. Als Waschhilfsmittel wird eine Peressigsäurelösung verwendet. Um bei diesem Verfahren auszuschließen, daß durch das in die Vorwaschstufe rückgeführte Pressenwasser dort im Waschgut vorhandene eiweißhaltige Verunreinigungen denaturiert und damit nicht mehr oder nur mit Schwierigkeiten auswaschbar werden, ist eine spezielle Wasserzuführung zur Vorwaschstufe notwendig. Zu Beginn eines jeden Waschtaktes wird zunächst nur Frischwasser und lediglich in der Taktmitte rückgeführtes Pressen-und/oder Spülwasser zugeführt.

Aus der deutschen Anmeldung DE-A-43 23 427 ist ein weiteres Verfahren zum Betreiben von im Gegenstrom arbeitenden Waschstraßen bekannt. Bei diesem Verfahren soll der Betrieb einer kontinuierlichen Gegenstromwaschstraße so gestaltet werden, daß trotz möglichst weitgehender Rückführung von Prozeßwässern kein Wasser mit einem Gehalt an Aktivsauerstoff in den Vorwaschbereich gelangt, um damit der Gefahr einer Denaturierung eiweißhaltiger Verunreinigungen im Waschgut zu begegnen.

Ferner ist aus der DE-A-22 26 373 ein Verfahren bekannt, das mit dem Ziel der Minimierung des Wasserverbrauchs ähnlich dem vorgenannten Verfahren arbeitet, wobei allerdings Pressenwasser mit Frischwasser verdünnt in der Spülstufe eingesetzt wird.

Im Zuge der Entwicklung zu immer größeren und voll kontinuierlich betriebenen Waschstraßen gewinnt es zunehmend an Bedeutung, die Qualität des Waschvorgangs unter Beibehaltung minimalen Wasserverbrauchs unbedingt einzuhalten. Das wird dadurch erschwert, daß beim Wiedereinsatz von Prozeßwässern darin enthaltene Inhaltsstoffe wie Chemikalien aus Wasch- und Waschhilfsmitteln an für den Reinigungserfolg sensiblen Stellen wieder eingesetzt werden können bzw. der Wiedereinsatz von Prozeßwässern aufgrund der darin enthaltenen Inhaltsstoffe nicht an jeder Stelle des Waschprozesses möglich ist. Diese Problemstellung ist von besonderer Bedeutung hinsichtlich des Gehaltes an Waschmittelinhaltsstoffen, insbesondere des Aktivsauerstoffgehaltes, und der Salzkonzentration des Prozeßwassers. Hierbei sind beispielsweise auch die Anforderungen der Richtlinien Krankenhaushygiene und Infektionsprävention an den Wäschereibetrieb zu beachten.

So ist aus hygienischen Gründen der gesamte Entwässerungsbereich einer Waschstraße keimarm bis keimfrei zu halten, um eine Rekontaminierung der bereits desinfizierten Wäsche zu verhindern. Insbesondere muß auf die Einhaltung dieser Bedingung bei der Rückführung von Pressenwasser aus der Entwässerungsstufe in die Spülstufe geachtet werden. Im Rahmen von unter Rückführung von Prozeßwässern immer rationeller mit minimiertem Einsatz an Wasch- und Waschhilfsmittel sowie Frischwasser betriebenen Gegenstromwaschanlagen, stellen die Rekontamination der desinfizierten Wäsche durch Fremdkeime, die aus lonentauschern oder von Transportbändern oder Pressen herstammen, die Geruchsbildung bei feucht gelagerter Wäsche und Stockflecken, insbesondere bei Rollenhandtüchern, besondere Problemfelder dar.

Der Erfindung liegt die Aufgabe zugrunde, ein gattungsgemäßes Verfahren so zu führen und eine Gegenstromwaschanlage so auszubilden, daß die an die Behandlung der Wäsche gestellten hygienischen und ästhetischen Anforderungen dauerhaft sicher eingehalten werden.

Bei einem Verfahren der eingangs bezeichneten Art wird diese Aufgabe gemäß der Erfindung dadurch gelöst, daß dem Prozeßwasser am Ende der Spülstufe und/oder in der Nachbehandlungsstufe ein bakterizid und fungistatisch wirkendes, aktivsauerstofffreies Waschhilfsmittel in ausreichendem Maße zudosiert wird und die zudosierte Menge des Waschhilfsmittels ermittelt und vorzugsweise dokumentiert wird und daß mindestens im Prozeßwasser der Nachbehandlungsstufe eine Konzentration von 0,03 ml/l Prozeßwasser bis 0,17 ml/l Prozeßwasser dieses Waschhilfsmittels durch entsprechende Zudosierung kontinuierlich aufrechterhalten wird.

Durch die Erfindung wird ein Verfahren geschaffen, das eine sichere Desinfektion des durch wiedereingesetzte Prozeßwässer geschaffenen Kreislaufwassers und eine Vermeidung von Oberflächenkontaminationen ermöglicht. Insbesondere ist hierdurch das durch Rückführung des Pressen- und Nachbehandlungswassers in die Spülstufe geschaffene Kreislaufwasser sicher desinfiziert. Durch die Erfindung ist sichergestellt, daß das Spülstufe/Nachbehandlungsstufe/Entwässerungsstufe-Kreislaufwasser stets frei von Keimen ist, die Krankenhausinfektionen bewirken könnten. Diese Sicherheit wird dadurch erreicht, daß die zudosierte Menge an bakterizid und fungistatisch wirkendem, aktivsauerstofffreiem Waschhilfsmittel ermittelt - also überwacht - und vorzugsweise dokumentiert sowie kontinuierlich aufrechterhalten wird. Es wird ein sowohl hinsichtlich des Wasch- als auch des Desinfektionseffektes sehr sicheres Verfahren geschaffen, das dauerhaft die Einhaltung der an das Waschgut am Ende des Waschprozesses gestelltes hygienischen und ästhetischen Anforderungen sicherstellt. Die die Qualität des Waschvorgangs ganz wesentlich beeinflussende Größe des Gehaltes an Waschhilfsmittel im Prozeßwasser wird im Bereich der Nachbehandlungsstufe oder der Entwässerungsstufe ständig überwacht sowie vorzugsweise dokumentiert und durch Zudosieren von Waschhilfsmittel ständig im Bereich der gewünschten Konzentration gehalten. Als Waschhilfsmittel wird ein bakterizid und fungistatisch wirkendes Waschhilfsmittel eingesetzt. Dieses garantiert hygienisch einwandfreie Verhältnisse des Waschgutes am Ende des Waschprozesses. Insbesondere wird die Rekontamination des Waschgutes, die Bildung von Stockflecken und die Geruchsbildung bei feucht gelagerter Wäsche hierdurch verhindert.

Auf die in den Ausführungsbeispielen nach den Fig. 2 und 3 dargestellte Rückführung von aus der ersten Kammer der Spülstufe in den Tank T2 abgezogenen Spülwassermenge kann gegebenenfalls verzichtet werden, so daß das erfindungsgemäße Verfahren dann ein Anwaschen ohne störende Sauerstoffkonzentrationen, die eine Denaturierung von Eiweiß und damit ein erschwertes oder unter normalen Waschbedingungen unmögliches Auswaschen von Eiweißverbindungen, beispielsweise Blut, verursachen, ermöglicht.

Die Einstellung einer Konzentration von 0,03 ml/l - 0,17 ml/l Prozeßwasser an bakterizid und fungistatisch wirkendem Waschhilfsmittel im Prozeßwasser ergibt eine sehr gute Hemm-/Desinfektionswirkung für das Spülstufe-Entwässerungspresse-Kreislaufwasser, so daß dieses unbedenklich in die Spülstufe zurückgeführt werden kann. Durch diese Rückführung an Prozeßwasser in die Spülstufe wird gegenüber Verfahren ohne Rückführung von Prozeßwasser in den Spülbereich ein deutlich verbesserter Spüleffekt in der Spülstufe erreicht.

Weiterhin verursacht das erfindungsgemäße Verfahren keine weitere als die durch den Waschprozeß an sich nicht vermeidbare Faserschädigung des Waschgutes. So zeigen Vergleichsversuche mit Vergleichsgeweben, die Waschprozessen nach dem erfindungsgemäßen Verfahren und im Vergleich dazu normalen Waschprozessen mit Zugabe aktivsauerstoffhaltiger Waschhilfsmittel am Ende der Spülstufe und/oder in der Nachbehandlungsstufe und ohne Rückführung von Nachbehandlungs- und Pressenwasser in die Spülstufe unterworfen wurden, keine Unterschiede im Reißfestigkeitsverlust und im Schädigungsfaktor des Waschgutes.

Gemäß weiterer Ausgestaltung sieht die Erfindung vor, daß die zudosierte Menge an Waschhilfsmittel derart zu der aus der Nachbehandlungsstufe und der Entwässerungsstufe in die Spülstufe rückgeführten Nachbehandlungs- und Pressenwassermenge ins Verhältnis gesetzt wird, daß sich unter Berücksichtigung der mit dem Waschgut in die Nachbehandlungsstufe verschleppten Prozeßwasserinhaltsstoffe in diesem Bereich die genannten Konzentrationswerte im Prozeßwasser einstellen.

Durch die Berücksichtigung der mit dem Waschgut in die Nachbehandlungsstufe verschleppten Prozeßwasserinhaltsstoffe läßt sich die der Nachbehandlungsstufe zudosierende Menge an bakterizid und fungistatisch wirkendem, aktivsauerstofffreiem Waschhilfsmittel zur Einstellung einer Konzentration von 0,03 ml/l - 0,17 ml/l in der Nachbehandlungsstufe reduzieren.

Da für die einwandfreie Behandlung des Waschgutes während des Waschprozesses die Vermeidung einer unerwünscht hohen Aufsalzung des Prozeßwassers sicherzustellen ist und dies insbesondere bei Waschverfahren mit Rückführung von Pressen- und Nachbehandlungswasser in die Spülstufe sicherzustellen ist, sieht die Erfindung in Ausgestaltung zur Vermeidung einer unerwünscht hohen Aufsalzung des Prozeßwassers vor, daß die Salzkonzentration im Prozeßwasser am Ende der Spülstufe oder im Bereich der Nachbehandlungsstufe oder der Entwässerungsstufe ermittelt und vorzugsweise dokumentiert wird und eine Salzkonzentration im Prozeßwasser kleiner 1200 mg/l, vorzugsweise kleiner gleich 1000 mg/l Prozeßwasser, durch Zudosierung von Frischwasser in die letzte Kammer der Spülstufe und/oder die Nachbehandlungsstufe kontinuierlich aufrechterhalten wird. In Ergänzung zum Gehalt an Waschhilfsmittel wird hierdurch die weitere, die Qualität des Waschvorgangs wesentlich beeinflussende Größe, nämlich die Salzkonzentration im Prozeßwasser, am Ende der Spülstufe oder im Bereich der Nachbehandlungsstufe oder der Entwässerungsstufe ständig überwacht sowie vorzugsweise dokumentiert und durch Zudosieren von Frischwasser mit niedrigem Salzgehalt ständig im Bereich der gewünschten Konzentration gehalten. Dadurch wird eine zu hohe Aufsalzung des Prozeßwassers vermieden.

Zweckmäßig und von Vorteil ist es hierbei, wenn die zudosierte Frischwassermenge derart zu der aus der Nachbehandlungsstufe und der Entwässerungsstufe in die Spülstufe rückgeführten Nachbehandlungs- und Pressenwassermenge ins Verhältnis gesetzt wird, daß sich unter Berücksichtigung des mit dem Waschgut in die Behandlungsstufe verschleppten Prozeßwassers in diesem Bereich die genannten Salzkonzentrationswerte im Prozeßwasser einstellen, wie dies die Erfindung in Ausgestaltung vorsieht. Hierdurch läßt sich die zuzudosierende Frischwassermenge auf ein Mindestmaß reduzieren.

Weiterhin ist es gemäß Ausgestaltung der Erfindung zweckmäßig, wenn abweichenden Salzkonzentrationen nur dann durch Änderung der Frischwasserdosierung gegengesteuert wird, wenn zuvor die Einhaltung der vorgegebenen Rückführmenge an Nachbehandlungs- und Pressenwasser in die Spülstufe festgestellt wurde.

Von Vorteil ist es weiterhin, wenn bei Unterschreitung der für die Aufrechterhaltung der Konzentration von 0,03 ml/l bis 0,17 ml/l an Waschhilfsmittel im Prozeßwasser zuzudosierenden Menge an Waschhilfsmittel oder der Konzentration von 0,03 ml/l bis 0,17 ml/l an Waschhilfsmittel im Prozeßwasser und/oder bei Überschreitung der Salzkonzentration von 1200 mg/l Prozeßwasser im Bereich der Nachbehandlungssstufe der Betrieb der Waschstraße automatisch gestoppt wird, wie dies die Erfindung in Ausgestaltung vorsieht. Damit werden Unterschreitungen der gewünschten Konzentrationen sofort offensichtlich und können diese Fehler bedingende Ursachen umgehend beseitigt werden. Gleichzeitig wird hierdurch angezeigt, daß die behandelte Wäsche den gewünschten hygienischen und ästhetischen Anforderungen eventuell nicht entspricht. Ergänzend kann das Abschalten der Anlage auch noch optisch und/oder akustisch angezeigt werden, was die Erfindung ebenfalls vorsieht.

Von besonderem Vorteil ist bei dem erfindungsgemäßen Verfahren, daß durch die Nachbehandlungs- und Pressenwasserrückführung, verbunden mit der ständigen Überwachung der gewünschten Konzentrationsbereiche an Waschhilfsmittel und Salzgehalt, der Gesamtverbrauch an Waschhilfsmittel und Frischwasser gegenüber Verfahren ohne Rückführung von Nachbehandlungs- und Pressenwasser abgesenkt werden kann. Daher zeichnet sich das erfindungsgemäße Verfahren in weiterer Ausgestaltung weiterhin dadurch aus, daß der gesamte Verbrauch je kg Trockenwäsche an Frischwasser und desinfizierend wirkendem Waschhilfsmittel gegenüber einem Betrieb ohne Rückführung von Nachbehandlungs- und Pressenwasser in die Spülstufe höchstens gleich ist, der Gesamtverbrauch an Waschhilfsmittel und Frischwasser vorzugsweise abgesenkt wird. Mit dem erfindungsgemäßen Verfahren kann die dem Waschprozeß zuzuführende Frischwassermenge um bis zu 50 % gegenüber einem Waschprozeß ohne Nachbehandlungs- und Pressenwasserrückführung abgesenkt werden.

Für den gewünschten Wascherfolg sowie die Keimarmut bzw. Keimfreiheit der Waschstraße einschließlich der Presse hat es sich als ausreichend erwiesen, im stehenden Bad der Nachbehandlungsstufe, vorzugsweise ausschließlich, ein bakterizid und fungistatisch wirkendes, aktivsauerstofffreies Waschhilfsmittel in einer Menge von 0,2 - 1 ml/kg, vorzugsweise 0,6 ml/kg, Trockenwäsche bzw. 0,03 ml/l bis 0,17 ml/l, vorzugsweise 0,1 ml/l, Prozeßwasser zuzudosieren, wie dies die Erfindung in Weiterbildung vorsieht.

In Ergänzung zur Verwendung von bakterizid und fungistatisch wirkendem, aktivsauerstofffreiem Waschhilfsmittel kann bei dem erfindungsgemäßen Verfahren auch zusätzlich aktivsauerstoffhaltiges Waschhilfsmittel, insbesondere eine Peressigsäurelösung, als Waschhilfsmittel eingesetzt werden. Hierzu sieht die Erfindung in Weiterbildung vor, daß in der Waschstufe ein aktivsauerstoffhaltiges Waschhilfsmittel zudosiert und das Prozeßwasser der Waschstufe am Anfang der Waschstufe aus der Waschstraße abgeführt wird.

Bei einer Gegenstromwaschanlage der eingangs bezeichneten Art wird die Aufgabe gemäß der Erfindung dadurch gelöst, daß mindestens in einem der Bereiche Spülstufe, Nachbehandlungsstufe und Entwässerungsstufe mit Auffangtank mindestens ein Sensor aus der Gruppe der Sensoren zur Ermittlung von Salzkonzentration im Prozeßwasser und in der zur Spülstufe führenden Rückführleitung für das Nachbehandlungs- und Pressenwasser eine Vorrichtung zur Einstellung und/oder Messung der rückgeführten Nachbehandlungs- und Pressenwassermenge installiert ist und, daß die Durchflußüberwachungseinrichtung, der mindestens eine Sensor und die Vorrichtung mit einer Steuereinheit leitungsund wirkmäßig verbunden sind, die die Durchflußmengen und die Salzkonzentration erfaßt und in Abhängigkeit von diesen Werten unter Berücksichtigung der mit dem Waschgut in die Nachbehandlungsstufe verschleppten Prozeßwasserinhaltsstoffe die Frischwasserzufuhr und die Zudosierung des Waschhilfsmittels derart steuert, daß sich die gewünschten Konzentrationen an Waschhilfsmittel und des Salzgehaltes in der Nachbehandlungsstufe einstellen.

Durch die Erfindung wird ergänzend zum Verfahren eine Vorrichtung geschaffen, die dauerhaft die Einhaltung der an das Waschgut am Ende des Waschprozesses gestellten hygienischen und ästhetischen Anforderungen sicherstellt. Die die Qualität des Waschvorgangs wesentlich beeinflussenden Größen, nämlich der Gehalt an Waschhilfsmittel und die Salzkonzentration im Prozeßwasser werden im Bereich der Nachbehandlungsstufe oder der Entwässerungsstufe ständig überwacht sowie vorzugsweise dokumentiert und durch Zudosieren von Waschhilfsmittel und/oder von Frischwasser mit niedrigem Salzgehalt ständig im Bereich der gewünschten Konzentrationen gehalten. Als Waschhilfsmittel wird ein bakterizid und fungistatisch wirkendes, aktivsauerstofffreies Waschhilfsmittel eingesetzt. Dieses garantiert hygienisch einwandfreie Verhältnisse des Waschgutes am Ende des Waschprozesses sowie die gewünschte Keimarmut/Keimfreiheit der Waschstraße einschließlich der Presse. Insbesondere wird die Rekontamination des Waschgutes, die Bildung von Stockflecken und die Geruchsbildung bei feucht gelagerter Wäsche hierdurch verhindert. Ansonsten zeichnet sich die Vorrichtung ebenfalls durch die vorstehend zum Verfahren aufgeführten Vorteile in gleicher Weise aus.

Um zu gewährleisten, daß die gewünschten Konzentrationen an Waschhilfsmittel und Salzgehalt im Prozeßwasser eingehalten werden, ist die Vorrichtung in Ausgestaltung dadurch gekennzeichnet, daß in die Rückführungsleitung zur Rückführung von Nachbehandlungs- und Pressenwaser in die Spülstufe eine Durchflußmengenmessung integriert ist und daß die Durchflußüberwachungseinrichtung für die Zudosierung des Waschhilfsmittels ein Durchflußmengenmeßgerät, insbesondere auf Basis induktiver Durchflußmessung, oder ein Ovalradzähler ist.

Schließlich sieht die Erfindung in Ausgestaltung auch vor, daß die Steuereinheit die erfaßten Werte dokumentiert, wodurch die gesamte Vorrichtung den Anforderungen der Richtlinien Krankenhaushygiene und Infektionsprävention an den Wäschereibetrieb bei der Rückführung von Pressenwasser in die Spülstufe gerecht wird.

Diese und weitere Vorteile werden anhand nachstehend beschriebener und in der Zeichnung dargestellter Ausführungsbeispiele verdeutlicht.

Es zeigen
- Figur 1: ein Verfahrens- und Anlagenschema gemäß dem Stand der Technik;
- Figur 2: ein Verfahrens- und Vorrichtungsschema gemäß der vorliegenden Erfindung und
- Figur 3: ein Verfahrens- und Anlagenschema eines zweiten Ausführungsbeispieles gemäß der Erfindung.

In dem in Figur 1 dargestellten Verfahrensschema gemäß Stand der Technik sind eine Waschstraße mit zwölf Kammern 1 - 12 und einem Einfülltrichter 13 sowie einer nachgeschalteten Entwässerungspresse EW sowie Rohrleitungen mit Absperr- und Umlenkorganen, Zugabeeinrichtungen für Wasser FW, Waschund Waschhilfsmittel PESa, PESb, sowie Behälter T2 und T3 zum Auffangen bzw. Zwischenlagern von Prozeßwässern systematisch dargestellt. Die Kammern 1 und 2 sind der Vorwaschzone VW, 3 - 7 der Klarwasch- oder Waschzone KW, 8 - 11 der Spülzone SP und 12 der Nachbehandlungszone NB zugeordnet. Das Pressenwasser PW der Entwässerungsstufe EW und das Nachbehandlungswasser NW aus der Nachbehandlungsstufe NB werden im Tank T3 und das Spülwasser SW aus der Spülstufe SP wird im Tank T2 aufgefangen. Das Waschgut wird über den Einfülltrichter 13 in die erste Vorwaschkammer 1 gegeben und nach Abschluß der jeweiligen Behandlung von Kammer zu Kammer bis schließlich zur Nachbehandlung NB wie z. B. Stärken, Weichspülen, Neutralisieren und/oder Desinfizieren und von dort in die Entwässerungspresse EW weitergefördert. (Wenn von erster, mittlerer oder letzter Kammer die Rede ist, beziehen sich diese Begriffe auf die Förderrichtung des Waschguts).

In die letzte Spülkammer 11 werden im dargestellten Beispiel 4 bis 9 Liter Frischwasser (FWa) je Kilogramm Trockenwäsche TW und aus Tank T3 3 bis 5,3 Liter Nachbehandlungswasser NW und Pressenwasser PW je Kilogramm Trockenwäsche TW gegeben. Das Spülwasser SW strömt dem Waschgut von Kammer 11 bis zur ersten Spülkammer 8 entgegen, wo das nicht im Waschgut aufgenommene Spülwasser SW abgezogen und im Tank T2 aufgefangen wird. Alternativ oder ergänzend kann auch eine geringe Menge des Frischwassers FW in Kammer 12 zugegeben werden. Aus Tank 2 wird eine Teilmenge, im Beispiel 2,5 - 4 l/kg TW der letzten Waschkammer 7 zugeführt, die dem Waschgut bis zur ersten Waschkammer 3 entgegenströmt, wo es abgezogen und als Abwaser in den Kanal K entsorgt wird. Die andere Teilmenge des Spülwassers SW aus Tank T2 wird beim Einspülen und Vorwaschen der Wäsche dem Einfülltrichter 13 zugeführt.

In der Vorwaschstufe VW wird am Taktanfang eines Waschzyklus Frischwasser FW in einer Menge von 3 bis 4 l/kg TW (FWb) zum Einspülen des Waschguts in die Vorwaschstufe VW dem Einfülltrichter 13 zugeführt. Nach kurzer Netzungszeit wird der Flottenstand zur Taktmitte mit 2,5 - 6 l/kg TW Recycling- bzw. Kreislaufwasser aus dem Tank T2 aufgestockt. Von dort strömt es mit dem Waschgut in gleicher Richtung zum Benetzen/Einweichen und Vorwaschen über die Kammer 1. in die Kammer 2, aus der es abgezogen und als Abwasser entsorgt wird.

Peressigsäurelösung PESa wird in einer Menge von 1,73 bis 3 ml/kg TW teilweise in Kammer 11 und/oder teilweise in Kammer 12 eingesetzt. Der in Kammer 12 eingesetzte Teil gelangt, nachdem er in der Nachbehandlung NB wirksam wurde, mit dem wieder eingesetzten Nachbehandlungs(NW)- und Pressenwasser PW in die Kammer 11 der Spülstufe. In dieser Verfahrensvariante kann der überwiegende Teil von Peressigsäure PESa in Kammer 12 zugegeben werden, da auch der noch wirksame Teil der Peressigsäure in dem wiedereingesetzten Wasser NW und PW über die gesamte Spülstufe wirksam werden kann.

In den Anlageschemata der Figuren 2 und 3 sind die erfindungsgemäßen Meßund Regelstrecken einschließlich der dazugehörenden Einrichtungen sowie der Wasserlaufplan dargestellt. Das in Figur 3 dargestellte Verfahrensschema, bei dem die Zugabe des wieder eingesetzten Nachbehandlungs(NW)- und Pressenwassers PW etwa in der Mitte der Spülzone SP (Kammer 9) erfolgt, hat den Vorteil, daß das rückgeführte Wasser NW und PW in einer Kammer eingesetzt wird, in der das Waschgut noch eine höhere Temperatur hat und somit das Nachbehandlungs(NW)- und Pressenwasser PW besser zur Herunterkühlung des Waschguts beitragen kann. Ansonsten unterscheiden sich die Schemata der Figuren 2 und 3 nicht.

Bei den Gegenstromwaschanlagen nach den Figuren 2 und 3 wird dem Waschstraßenprozeßwasser in der Kammer 12 der Nachbehandlungsstufe NB über eine Zudosierleitung 18 zugeführtes bakterizid und fungistatisch wirkendes, aktivsauerstofffreies Waschhilfsmittel BAFU in einer Menge von 0,2 - 1 ml/kg, vorzugsweise 0,6 ml/kg, Trockenwäsche TW zudosiert. Alternativ kann das Waschhilfsmittel auch der letzten Kammer 11 der Spülstufe SP zugeführt werden, was hier nicht dargestellt ist. Das bakterizid und fungistatisch wirkende Waschhilfsmittel wird der Nachbehandlungsstufe in einer solchen Menge zudosiert, daß sich in dem Prozeßwasser des stehenden Bades der Nachbehandlungsstufe NB eine Konzentration von 0,03 ml/l bis 0,17 ml/l Prozeßwasser einstellt. Vorzugsweise wird mit einem Flottenverhältnis von 1:6, d. h. 6 I Wasser auf 1 kg Trockenwäsche, gearbeitet. In der Zudosierleitung 18 ist eine Durchflußüberwachungseinrichtung 19 für das Waschhilfsmittel angeordnet. Bei der Durchflußüberwachungseinrichtung 19 kann es sich um ein, insbesondere auf Basis induktiver Durchflußmessung arbeitendes, Durchflußmengenmeßgerät oder einen Ovalradzähler handeln. Die Durchflußüberwachungseinrichtung 19 dient der Einstellung und Kontrolle der dosierten Menge an Waschhilfsmittel. Üblicherweise werden zur Einstellung der gewünschten Konzentration an Waschhilfsmittel im Prozeßwasser der Nachbehandlungsstufe NB 0,2 - 1 ml/kg TW an bakterizid und fungistatisch wirkendem, aktivsauerstofffreiem Waschhilfsmittel zudosiert. Über eine erste elektrische Leitung 20 steht die Durchflußüberwachungseinrichtung 19 mit einer Steuereinheit 17 in Wirkverbindung, so daß nach entsprechender Umsetzung in ein elektrisches Signal die von der Durchflußüberwachungseinrichtung 19 erfaßten Werte für die Durchflußmenge an Waschhilfsmittel an die Steuereinheit 17 übermittelt werden.

Im Tank T3 ist eine Meßsonde 14 zur Bestimmung des Salzgehaltes im aufgefangenen Nachbehandlungs(NW)- und Pressenwasser PW installiert. Diese Sonde könnte alternativ auch in der Kammer 12 installiert sein. Eine sehr vorteilhafte Methode zur Messung des Salzgehaltes ist die induktive Messung der Leitfähigkeit des Prozeßwassers. Die Leitfähigkeit ist ein Maß für den Elektrolytgehalt der Flotte und repräsentiert somit den Gehalt löslicher Salze. Durch Vergleichsmessung ist es möglich, einer bestimmten Leitfähigkeit einen bestimmten Salzgehalt zuzuordnen. Über eine zweite elektrische Leitung 21 ist der Sensor bzw. die Meßsonde 14 ebenfalls mit der Steuereinheit 17 verbunden. Vom Tank T3 führt eine Rückführleitung 22 in die Kammer 11 (Figur 2) oder die Kammer 9 (Figur 3) der Spülstufe. Durch die Rückführleitung 22 wird das Nachbehandlungs(NW)- und Pressenwasser PW in die Spülstufe rückgeführt. In der Rückführleitung 22 ist eine Vorrichtung 15 zur Einstellung und/oder Messung der rückgeführten Nachbehandlungs(NW)- und Pressenwassermenge installiert. Vorzugsweise handelt es sich hierbei um ein Durchflußmengenmeßgerät. Diese Vorrichtung 15 zur Einstellung und/oder zur Messung der aus der Nachbehandlungs- und Entwässerungsstufe rückgeführten Menge an Kreislaufwasser ist durch eine dritte elektrische Leitung 23 ebenfalls mit der Steuereinheit 17 verbunden. Mit der erfindungsgemäßen Vorrichtung werden somit durch die Durchflußüberwachungseinrichtung 19 die zudosierte Menge an Waschhilfsmittel, durch den Sensor 14 die Salzkonzentration des als Kreislaufwasser rückführbaren Nachbehandlungs- und Pressenwassers und durch die Vorrichtung 15 die in die Spülstufe rückgeführte Nachbehandlungs- und Pressenwassermenge ermittelt und über die jeweiligen elektrischen Leitungen 20, 21 und 23 als dem jeweiligen Meßwert entsprechendes elektrisches Signal an die Steuereinheit 17 übermittelt. In der Steuereinheit 17 werden diese Signale erfaßt, die dazugehörenden entsprechenden Meßwerte dokumentiert und zur Steuerung und Regelung des Waschverfahrens verarbeitet. Hierbei berücksichtigt die Steuereinheit 17 auch vom Bedienungspersonal eingestellte Vorgaben, die ein Maß für die mit dem Waschgut in die Nachbehandlungsstufe NB verschleppten Prozeßwasserinhaltsstoffe wiedergeben.

Die mit der Durchflußüberwachungseinrichtung 19 zugegebene Menge an Waschhilfsmittel wird so eingestellt, daß sich im Prozeßwasser der Nachbehandlungsstufe NB eine Konzentration von 0,03 ml/l bis 0,17 ml/l an bakterizid und fungistatisch wirkendem, aktivsauerstofffreiem Waschhilfsmittel einstellt. Erkennt die Steuereinheit nunmehr an Hand der übermittelten Daten, daß die aktuelle Dosiereinstellung zu einer dauerhaften Unterschreitung des gewünschten Konzentrationsgehaltes an Waschhilfsmittel im Prozeßwasser führt, so setzt diese die Waschstraße automatisch außer Betrieb. Die Dauer einer Unterschreitung des unteren - oder auch oberen - Grenzwertes kann vom Bedienungspersonal eingestellt werden, beispielsweise in Minuten oder Taktzeiten der Waschstraße. Im Fall einer solchen dauerhaften Unterschreitung des Grenzwertes ist es wahrscheinlich, daß ein Gerätefehler vorliegt, ohne dessen Beseitigung die Qualität des Waschvorgangs nicht gewährleistet ist.

Ebenso wird vom Bedienungspersonal mit Hilfe der Steuereinheit 17 ein optimaler Salzgehalt, im Beispiel kleiner gleich 1000 mg/l Prozeßwasser vorgegeben. Steigt der Salzgehalt über diesen Wert hinaus an, ist die wahrscheinliche Ursache hierfür eine zu geringe Frischwasserzuführung. Es kann aber auch daran liegen, daß das Verhältnis der der Spülstufe SP zugeführten Frischwasserzur rückgeführten Menge an Nachbehandlungswasser NW und Pressenwasser PW ungünstig ist, daß beispielsweise der Pressenwasser- und Nachbehandlungswasseranteil zu hoch wird. U. a. deswegen ist in der Leitung 22 für die Rückführung des Wassers NW und PW in die Spülstufe SP eine Durchflußmessung 15 installiert. Steigt der Salzgehalt im Nachbehandlungswasser NW und/oder Pressenwasser PW an und wird gleichzeitig durch die Durchflußmessung 15 angezeigt, daß die in die Spülstufe SP rückgeführte Wassermenge den Vorgaben entspricht. werden diese beiden Informationen in der zentralen Steuereinheit 17 zu einem Signal verarbeitet, das ein über eine vierte elektrische Leitung 24 mit der Steuereinheit 17 verbundenes Stellventil 16 öffnet bzw. weiter öffnet. Dieses Ventil 16 öffnet bzw. regelt den Zufluß vom Frischwasser FWa zur Spülstufe SP, was in diesem Fall in Folge zu einer Erhöhung der in die Kammer 11 zugegebenen Frischwassermenge führt.

Auch für den Salzgehalt ist eine Grenzschaltung empfehlenswert. Wird z. B. ein Salzgehalt von 1200 mg/l Prozeßwasser dauerhaft, das heißt für einen längeren Zeitraum als vorgegeben, überschritten, führt auch dies über die zentrale Steueranlage 17 zu einem Abschalten der Anlage, damit ein hierfür verantwortlicher Anlagenfehler beseitigt werden kann.

Es ist vorteilhaft, wenn das Abschalten der Anlage durch optische und/oder akustische Signale unmitttelbar angezeigt wird.

Für die in Figur 3 dargestellte Anlage, die sich in der Installation der Meß- und Regelstrecken nicht unterscheidet, wird lediglich aus vorher erwähnten Gründen das Nachbehandlungs(NW)- und Pressenwasser PW in die Kammer 9 der Spülstufe SP statt, wie in Figur 2, in die Kammer 11 eingeleitet.

Die mit Hilfe des Durchflußmeßgerätes 15 ermittelte Rückführmenge an Nachbehandlungs(NW)- und Pressenwasser PW wird in der Steuereinheit 17 auch zur Kontrolle und Einstellung der mit der Durchflußüberwachungseinrichtung 19 zuzudosierenden Menge an Waschhilfsmittel verwendet. Die Steuereinheit 17 steuert die Durchflußüberwachungseinrichtung 19 derart, daß sich unter Berücksichtigung des mit der rückgeführten Nachbehandlungs- und Pressenwassermenge rückgeführten Waschhilfsmittels im Prozeßwasser der Nachbehandlungsstufe NB die gewünschte Konzentration von 0,03 ml/l bis 0,17 ml/l an Waschhilfsmittel einstellt.

Bei den Ausführungsbeispielen nach den Figuren 2 und 3 werden ebenso wie bei dem Stand der Technik nach Figur 1 5,5 bis 6 l/kg TW Waschstraßen-Prozeßwasser als Kreislaufwasser in den Tank T3 rückgeführt und 0,5 l/kg TW an Waschstraßen-Prozeßwasser mit dem Waschgut ausgetragen. Die entsprechenden Mengen an rückgeführtem Prozeßwasser sowie die Menge an zugeführtem Frischwasser FW ist aus den in den Figuren angegebenen Werten ersichtlich. Die zum Ventil 16 und von dort zur Kammer 11 der Spülstufe SP führende Frischwasserleitung 25 kann eine, teilweise gestrichelt dargestellte Abzweigleitung 26 aufweisen, durch welche Frischwasser FWb auch dem Einfülltrichter 13 zugeführt werden kann. Bei der ausschließlichen Verwendung von bakterizid und fungistatisch wirkendem, aktivsauerstofffreiem Waschhilfsmittel ist eine Frischwasserzugabe (FWb) in den Einfülltrichter 13 trotz Rückführung von Spül- und/oder Pressenwasser (aus Tank T2) in den Einfülltrichter nicht notwendig, da dieses Waschhilfsmittel keinen Aktivsauerstoff aufweist, der eine Denaturierung von im Waschgut vorhandenen eiweißhaltigen Verunreinigungen bewirken könnte. Anders ist dies, wenn - wie in den Ausführungsbeispielen gemäß Fig. 2 und 3 dargestellt - in der Waschstufe KW aktivsauerstoffhaltige Peressigsäurelösung (PESb) als weiteres Waschhilfsmittel zudosiert wird. Hierbei gelangt dann Aktivsauerstoff in das Prozeßwasser der Waschstufe und wird dieses aktivsauerstoffhaltige Prozeßwasser bzw. diese Waschflotte beim Übergang von der Waschstufe KW in die Spülstufe SP teilweise mit dem Waschgut von Kammer 7 in die Kammer 8 überführt. Diese Waschflotte wird aus der Kammer 8 in den Tank 2 abgeführt und kann dann - wie aus dem Stand der Technik bekannt - dem Einfülltrichter 13 wieder zugeführt werden. In diesem Falle gelangt aktivsauerstoffhaltiges Kreislaufwasser in den Einfülltrichter und muß, wie vorstehend zum Stand der Technik ausgeführt, dort mit Frischwasser verdünnt werden. Bei dieser Verfahrensvariante ist eine Frischwasserzufuhr FWb in den Einfülltrichter 13 mittels der Abzweigleitung 26 notwendig.

Als bakterizid und fungistatisch wirkendes, aktivsauerstofffreies Waschhilfsmittel wird ein Didecyldimethylammoniumchlorid als Desinfektionswirkstoff enthaltendes Mittel verwendet, wie es beispielswiese unter dem Namen Sekural® fongi bekannt ist.

## Patentansprüche

1. Verfahren zum Betreiben von im Gegenstrom arbeitenden Waschstraßen mit mehreren hintereinander geschalteten Kammern, bei welchem Waschgut nacheinander in einer Vorwaschstufe (VW), einer Waschstufe (KW), einer Spülstufe (SP), einer Nachbehandlungsstufe (NB) und einer Entwässerungsstufe (EW) behandelt wird, desinfizierend und/oder bleichend wirkendes Waschhilfsmittel zugegeben und Prozeßwässer zumindest teilweise, davon Spülwasser (SW) in der Waschstufe (KW) und/oder Vorwaschstufe (VW) und Pressen(PW)- sowie Nachbehandlungswasser (NW) in der Spülstufe (SP) und/oder der Waschstufe (KW) und/oder der Vorwaschstufe (VW) wieder eingesetzt werden,
**dadurch gekennzeichnet,**
daß dem Prozeßwasser am Ende der Spülstufe (SP) und/oder in der Nachbehandlungsstufe (NB) ein bakterizid und fungistatisch wirkendes, aktivsauerstofffreies Waschhilfsmittel (BAFU) in ausreichendem Maße zudosiert wird und die zudosierte Menge des Waschhilfsmittels (BAFU) ermittelt und vorzugsweise dokumentiert wird und daß mindestens im Prozeßwasser der Nachbehandlungsstufe (NB) eine Konzentration von 0,03 ml/l Prozeßwasser bis 0,17 ml/l Prozeßwasser dieses Waschhilfsmittels durch entsprechende Zudosierung kontinuierlich aufrechterhalten wird.

2. Verfahren nach Anspruch 1,
**dadurch gekennzeichnet,**
daß die zudosierte Menge an Waschhilfsmittel (BAFU) derart zu der aus der Nachbehandlungsstufe (NB) und der Entwässerungsstufe (EW) in die Spülstufe (SP) rückgeführten Nachbehandlungs(NW)- und Pressenwassermenge (PW) ins Verhältnis gesetzt wird, daß sich unter Berücksichtigung der mit dem Waschgut in die Nachbehandlungsstufe (NB) verschleppten Prozeßwasserinhaltsstoffe in diesem Bereich die genannten Konzentrationswerte im Prozeßwasser einstellen.

3. Verfahren nach Anspruch 1 oder 2,
**dadurch gekennzeichnet,**
daß die Salzkonzentration im Prozeßwasser am Ende der Spülstufe (SP) oder im Bereich der Nachbehandlungsstufe (NB) oder der Entwässerungsstufe (EW) ermittelt und vorzugsweise dokumentiert wird und eine Salzkonzentration im Prozeßwasser kleiner 1200 mg/l, vorzugsweise kleiner gleich 1000 mg/l Prozeßwasser, durch Zudosierung von Frischwasser (FWa) in die letzte Kammer der Spülstufe (SP) und/oder die Nachbehandlungsstufe (NB) kontinuierlich aufrechterhalten wird.

4. Verfahren nach Anspruch 3,
**dadurch gekennzeichnet,**
daß die zudosierte Frischwassermenge (FWa) derart zu der aus der Nachbehandlungsstufe (NB) und der Entwässerungsstufe (EW) in die Spülstufe (SP) rückgeführte Nachbehandlungs(NW)- und Pressenwassermenge (PW) ins Verhältnis gesetzt wird, daß sich unter Berücksichtigung des mit dem Waschgut in die Nachbehandlungsstufe (NB) verschleppten Prozeßwassers in diesem Bereich die genannten Salzkonzentrationswerte im Prozeßwasser einstellen.

5. Verfahren nach Anspruch 3 oder 4,
**dadurch gekennzeichnet,**
daß abweichenden Salzkonzentrationen nur dann durch Änderung der Frischwasserdosierung gegengesteuert wird, wenn zuvor die Einhaltung der vorgegebenen Rückführmenge an Nachbehandlungs(NW)- und Pressenwasser (PW) in die Spülstufe (SP) festgestellt wurde.

6. Verfahren nach einem der vorangehenden Ansprüche,
**dadurch gekennzeichnet,**
daß bei Unterschreitung der für die Aufrechterhaltung der Konzentration von 0,03 ml/l bis 0,17 ml/l an Waschhilfsmittel im Prozeßwasser zuzudosierenden Menge an Waschhilfsmittel oder der Konzentration von 0,03 ml/l bis 0,17 ml/l an Waschhilfsmittel im Prozeßwasser und/oder bei Überschreitung der Salzkonzentration von 1200 mg/l Prozeßwasser im Bereich der Nachbehandlungsstufe (NB) der Betrieb der Waschstraße automatisch gestoppt wird.

7. Verfahren nach Anspruch 6,
**dadurch gekennzeichnet,**
daß das Abschalten der Anlage optisch und/oder akustisch angezeigt wird.

8. Verfahren nach einem der vorangehenden Ansprüche,
**dadurch gekennzeichnet,**
daß der gesamte Verbrauch je kg Trockenwäsche (TW) an Frischwasser und desinfizierend wirkendem Waschhilfsmittel gegenüber einem Betrieb ohne Rückführung von Nachbehandlungs(NW)- und Pressenwasser (PW) in die Spülstufe (SP) höchstens gleich ist, der Gesamtverbrauch an Waschhilfsmittel (BAFU) und Frischwasser (FW) vorzugsweise abgesenkt wird.

9. Verfahren nach einem der vorangehenden Ansprüche,
**dadurch gekennzeichnet,**
daß im stehenden Bad der Nachbehandlungsstufe (NB), vorzugsweise ausschließlich, ein bakterizid und fungistatisch wirkendes, aktivsauerstofffreies Waschhilfsmittel (BAFU) in einer Menge von 0,2 bis 1 ml/kg, vorzugsweise 0,6 ml/kg, Trockenwäsche (TW) bzw. 0,03 bis 0,17 ml/l, vorzugsweise 0,1 ml/l, Prozeßwasser zudosiert wird.

10. Verfahren nach einem der vorangehenden Ansprüche,
**dadurch gekennzeichnet,**
daß in der Waschstufe (KW) ein aktivsauerstoffhaltiges Waschhilfsmittel (PESb) zudosiert und das Prozeßwasser der Waschstufe (KW) am Anfang der Waschstufe (KW) aus der Waschstraße abgeführt wird.

11. Gegenstromwaschanlage, zur Durchführung des Verfahrens nach einem der vorangehenden Ansprüche, mit mehreren hintereinander geschalteten Kammern (1 - 12), die in Gruppen mit mindestens einer Kammer eine Vorwaschstufe (VW), eine Waschstufe (KW), eine Spülstufe (SP) und eine Nachbehandlungsstufe (NB) bilden und denen eine Entwässerungsstufe (EW) nachgeschaltet ist, ausgerüstet mit einer Anlage für die Zuund Abführung von Frisch- und Prozeßwasser (FW; PW; SW; NW), wobei Prozeßwasser zumindest teilweise, davon Spülwasser (SW) in die Waschstufe (KW) und/oder Vorwaschstufe (VW) und Pressen(PW)- sowie Nachbehandlungswasser (NW) mittels einer Rückführleitung in die Spülstufe (SP) und/oder die Waschstufe (KW) und/oder die Vorwaschstufe (VW) rückführbar sind, und mit einer zur Nachbehandlungsstufe (NB) und/oder letzten Kammer (11) der Spülstufe (SP) führenden Zudosierleitung (18) mit Durchflußüberwachungseinrichtung (19) für ein desinfizierend wirkendes Waschhilfsmittel (BAFU),
**dadurch gekennzeichnet,**
daß mindestens in einem der Bereiche Spülstufe (SP), Nachbehandlungsstufe (NB) und Entwässerungsstufe (EW) mit Auffangtank (T3) mindestens ein Sensor (14) aus der Gruppe der Sensoren zur Ermittlung von Salzkonzentration im Prozeßwasser und in der zur Spülstufe führenden Rückführleitung (22) für das Nachbehandlungs(NW)- und das Pressenwasser (PW) eine Vorrichtung (15) zur Einstellung und/oder zur Messung der rückgeführten Nachbehandlungs(NW)- und Pressenwassermenge (PW) installiert ist und, daß die Durchflußüberwachungseinrichtung (19), der mindestens eine Sensor (14) und die Vorrichtung (15) mit einer Steuereinheit (17) leitungs- (20, 21, 23) und wirkmäßig verbunden sind, die die jeweiligen Durchflußmengen und die Salzkonzentration erfaßt und in Abhängigkeit von diesen Werten unter Berücksichtigung der mit dem Waschgut in die Nachbehandlungsstufe (NB) verschleppten Prozeßwasserinhaltsstoffe die Frischwasserzufuhr (FWa) und die Zudosierung eines bakterizid und fungistatisch wirkenden, aktivsauerstofffreien Waschhilfsmittels (BAFU) derart steuert, daß sich die gewünschten Konzentrationen an Waschhilfsmittel und des Salzgehaltes in der Nachbehandlungsstufe (NB) einstellen.

12. Gegenstromwaschanlage nach Anspruch 11,
**dadurch gekennzeichnet,**
daß in die Rückführleitung (22) von Nachbehandlungs(NW)- und Pressenwasser (PW) in die Spülstufe (SP) eine Durchflußmengenmessung (15) integriert ist.

13. Gegenstromwaschanlage nach Anspruch 11 oder 12,
**dadurch gekennzeichnet,**
daß die Steuereinheit (17) die erfaßten und über elektrische Leitungen (20, 21, 23) übermittelten Werte dokumentiert.

14. Gegenstromwaschanlage nach einem der Ansprüche 11 bis 13,
**dadurch gekennzeichnet,**
daß die Durchflußüberwachungseinrichtung (19) ein Durchflußmengenmeßgerät, insbesondere auf Basis induktiver Durchflußmessung, oder ein Ovalradzähler ist.

## Claims

1. A method of operating continuous batch washing machines working on the counterflow principle comprising several compartments arranged in tandem in which washing is successively treated in a prewash stage (VW), a washing stage (KW), a rinsing stage (SP), an aftertreatment stage (NB) and a drainage stage, disinfecting and/or bleaching detergent is added and process water is at least partly reused - the rinsing water (SW) in the washing stage (KW) and/or prewash stage (VW) and the press water (PW) and aftertreatment water in the rinsing stage (SP) and/or the washing stage (KW) and/or the prewash stage (VW), characterized in that a bactericidal and fungistatic washing aid (BAFU) free from available oxygen is added in a sufficient quantity to the process water at the end of the rinsing stage (SP) and/or in the aftertreatment stage (NB) and the quantity of washing aid (BAFU) added is determined and preferably documented and in that a concentration of this washing aid of 0.03 ml/l process water to 0.17 ml/l process water is continuously maintained, at least in the process water of the aftertreatment stage (NB), by commensurate addition.

2. A method as claimed in claim 1, characterized in that the quantity of washing aid (BAFU) added is related to the quantity of aftertreatment water (NW) and press water (PW) returned from the aftertreatment stage (NB) and the drainage stage (EW) to the rinsing stage (SP) in such a way that, taking into account the process water ingredients carried over with the washing into the aftertreatment stage (NB), the concentration values mentioned are automatically established in this range in the process water.

3. A method as claimed in claim 1 or 2, characterized in that the salt concentration in the process water at the end of the rinsing stage (SP) or in the region of the aftertreatment stage (NB) or the drainage stage (EW) is determined and preferably documented and a salt concentration in the process water of less than 1200 mg/l and preferably of or less than 1000 mg/l process water is continuously maintained by addition of fresh water (FWa) to the last compartment of the rinsing stage (SP) and/or the aftertreatment stage (NB).

4. A method as claimed in claim 3, characterized in that the quantity of fresh water added (FWa) is related to the quantity of aftertreatment water (NW) and press water (PW) returned from the aftertreatment stage (NB) and the drainage stage (EW) to the rinsing stage (SP) in such a way that, taking into account the process water carried over with the washing into the aftertreatment stage (NB), the salt concentration values mentioned are automatically established in this range in the process water.

5. A process as claimed in claim 3 or 4, characterized in that differing salt concentrations are corrected by altering the addition of fresh water only after maintenance of the predetermined return volume of aftertreatment water (NW) and press water (PW) to the rinsing stage (SP) has been verified.

6. A method as claimed in any of the preceding claims, characterized in that when the quantity of detergent added falls below that required to maintain the concentration of 0.03 ml/l to 0.17 ml/l of washing aid in the process water or the concentration of washing aid in the process water falls below 0.03 ml/l to 0.17 ml/l and the salt concentration exceeds 1200 mg/l process water in the region of the aftertreatment stage (NB), the operation of the continuous batch washing machines is stopped.

7. A method as claimed in claim 6, characterized in that shut-down of the installation is indicated by a visual and/or acoustic signal.

8. A method as claimed in any of the preceding claims, characterized in that the total consumption per kg dry washing (TW) of fresh water and disinfecting washing aid is at most the same as it is operation without recycling of aftertreatment water (NW) and press water (PW) to the rinsing stage (SP) whereas the total consumption of washing aid (BAFU) and fresh water (FW) is preferably reduced.

9. A method as claimed in any of the preceding claims, characterized in that a bactericidal and fungistatic washing aid (BAFU) containing available oxygen is added, preferably exclusively, to the standing bath of the aftertreatment stage (NB) in a quantity of 0.2 to 1 ml/kg and preferably 0.6 ml/kg dry washing (TW) or 0.03 to 0.17 ml/l and preferably 0.1 ml/l process water.

10. A method as claimed in any of the preceding claims, characterized in that a washing aid containing available oxygen (PESb) is added to the washing stage (KW) and the process water of the washing stage (KW) is removed from the continuous batch washing machines at the beginning of the washing stage (KW).

11. A continuous counterflow batch washing machine, more particularly for carrying out the method claimed in any of the preceding claims, comprising several compartments (1-12) arranged in tandem which - in groups with at least one compartment - form a prewash stage (VW), a washing stage (KW), a rinsing stage (SP) and an aftertreatment stage (NB) and which are followed by a drainage stage (EW), and being equipped with a system for supplying and removing fresh and process water (FW; PW;SW; NW), process water being at least partly recycled - rinsing water (SW) to the washing stage (KW) and/or prewash stage (VW) and press water (PW) and aftertreatment water via a return line to the rinsing stage (SP) and/or the washing stage (KW) and/or the prewash stage (VW), and with a feed line (18) leading to the aftertreatment stage (NB) and/or last compartment (11) of the rinsing stage (SP) and comprising a throughflow monitor (19) for a disinfecting washing aid (BAFU), characterized in that at least one sensor (14) from the group of sensors for determining salt concentration in the process water is installed in at least one of the regions rinsing stage (SP), aftertreatment stage (NB) and drainage stage (EW) with collecting tank (T3) and a device (15) for adjusting and/or measuring the amount of aftertreatment water (NW) and press water (PW) returned is installed in the return line (22) - leading to the rinsing stage - for the aftertreatment water (NW) and the press water (PW) and in that the throughflow monitor (19), the at least one sensor (14) and the device (15) are operatively connected by lines (20,21,23) to a control unit (17) which detects the particular throughflow rates and the salt concentration and, depending on these values, controls the supply of fresh water (FWa) and the addition of the bactericidal and fungistatic washing aid (BAFU) free from available oxygen - taking into account the process water ingredients carried over with the washing into the aftertreatment stage (NB) - in such a way that the required concentrations of washing aid and salt content are automatically established in the aftertreatment stage (NB).

12. A continuous counterflow batch washing machine as claimed in claim 11, characterized in that a throughflow meter (15) is integrated into the return line (22) for aftertreatment water (NW) and press water (PW) to the rinsing stage (SP).

13. A continuous counterflow batch washing machine as claimed in claim 11 or 12, characterized in that the control unit (17) documents the values determined and transmitted through electrical lines (20,21,23).

14. A continuous counterflow batch washing machine as claimed in any of claims 11 to 13, characterized in that the throughflow monitor (19) is a throughflow volume meter, more particularly based on inductive throughflow measurement, or an oval wheel counter.

## Revendications

1. Procédé d'exploitation de tunnels de lavage fonctionnant à contre-courant, présentant plusieurs chambres intercalées les unes derrière les autres, dans lequel le linge est traité successivement dans une étape de prélavage (VW), une étape de lavage (KW), une étape de rinçage (SP), une étape de posttraitement (NB) et une étape d'essorage (EW), un adjuvant de lavage doué d'un pouvoir désinfectant et/ou blanchissant est ajouté et les eaux de processus sont réutilisées au moins partiellement, dont l'eau de rinçage (SW) dans l'étape de lavage (KW) et/ou dans l'étape de prélavage (VW) et l'eau d'essorage (PW) et l'eau de posttraitement (NW) dans l'étape de rinçage (SP) et/ou dans l'étape de lavage (KW) et/ou dans l'étape de prélavage, (VW)
caractérisé en ce qu'un
adjuvant de lavage exempt d'oxygène actif, doué d'un pouvoir bactéricide et fongistatique (BAFU) est ajouté par adjonction dosée dans une mesure suffisante à l'eau du processus à la fin de l'étape de rinçage (SP) et/ou au cours de l'étape de posttraitement (NB) et en ce que la quantité d'adjuvant (BAFU) ajoutée par adjonction dosée est déterminée et de préférence, documentée, et en ce qu'une concentration de 0,03 à 0,17 ml par litre d'eau de processus de cet adjuvant de lavage est maintenue au moins dans l'eau de processus de l'étape de posttraitement (NB), de manière continue par une adjonction dosée appropriée.

2. Procédé selon la revendication 1,
caractérisé en ce que
la quantité d'adjuvant de lavage (BAFU) ajoutée par adjonction dosée est mise en relation avec la quantité d'eau de posttraitement (NW) et d'eau d'essorage recyclée (PW) dans l'étape de rinçage (SP) à partir des étapes de posttraitement (NB) et d'essorage (EW), de manière telle que les valeurs de concentration dans l'eau de processus mentionnées s'instaurent dans cette zone, en tenant compte des constituants de l'eau de processus entraînés avec le linge dans l'étape de posttraitement (NB).

3. Procédé selon la revendication 1 ou 2,
caractérisé en ce que
la concentration en sel est déterminée dans l'eau de processus à la fin de l'étape de rinçage (SP) ou dans la zone de l'étape de posttraitement (NB) ou de l'étape d'essorage (EW) et en ce qu'elle est de préférence documentée et qu'une concentration en sel dans l'eau de processus inférieure à 1200 mg par litre, de préférence égale ou inférieure à 1000 mg par litre d'eau de processus est maintenue en continu par adjonction dosée d'eau fraîche (FWa) dans la dernière chambre de l'étape de rinçage (SP) et/ou au cours de l'étape de posttraitement (NB).

4. Procédé selon la revendication 3,
caractérisé en ce que
la quantité d'eau fraîche ajoutée par adjonction dosée (FWa) est dans un rapport tel avec la quantité d'eau de posttraitement (NW) et d'eau d'essorage (PW) recyclée dans l'étape de rinçage (SP) à partir de l'étape de posttraitement (NB) et de l'étape d'essorage (EW), qu'en tenant compte de l'eau de processus entraînée dans l'étape de posttraitement (NB) avec le linge, les valeurs de concentration en sel mentionnées s'instaurent dans cette zone dans l'eau de processus.

5. Procédé selon la revendication 3 ou 4,
caractérisé en ce que
les écarts des concentrations en sel ne sont compensés par modification de l'adjonction dosée d'eau fraîche que si l'on s'est assuré préalablement du respect de la quantité de recyclage prédéfinie d'eau de posttraitement (NW) et d'eau d'essorage (PW) dans l'étape de rinçage (SP).

6. Procédé selon une des revendications qui précèdent,
caractérisé en ce qu'en
cas de sous-dépassement de la quantité d'adjuvant à ajouter par adjonction dosée pour le maintien de la concentration de 0,03 à 0,17 ml par litre d'adjuvant dans l'eau de processus, ou de sous-dépassement de la concentration de 0,03 à 0,17 ml par litre d'adjuvant de lavage dans l'eau de processus et/ou de dépassement de la concentration en sel de 1200 mg par litre d'eau de processus dans la zone de l'étape de posttraitement (NB), l'opération du tunnel de lavage est automatiquement arrêtée.

7. Procédé selon la revendication 6,
caractérisé en ce que
l'arrêt de l'installation est signalé par un dispositif optique et/ou acoustique.

8. Procédé selon une des revendications qui précèdent,
caractérisé en ce que la consommation totale d'eau fraîche et d'adjuvant de lavage doué d'un pouvoir désinfectant par kg de linge sec (TW) par rapport à une exploitation sans recyclage dans l'étape de rinçage (SP) de l'eau de posttraitement (NW) et de l'eau d'essorage (PW) est tout au plus égale, tandis que la consommation totale en adjuvant de lavage (BAFU) et en eau fraîche (FW) est de préférence abaissée.

9. Procédé selon une des revendications qui précèdent,
caractérisé en ce que
dans le bain fixe de l'étape de posttraitement (NB), de préférence exclusivement, un adjuvant de lavage exempt d'oxygène actif, doué d'un pouvoir bactéricide et fongistatique (BAFU) est ajouté par adjonction dosée à une concentration de 0,2 à 1 ml par kg, de préférence de 0,6 ml par kg de linge sec (TW), ou de 0,03 ml à 0,17 ml par litre, de préférence de 0,1 ml par litre d'eau de processus.

10. Procédé selon une des revendications qui précèdent,
caractérisé en ce que
dans l'étape de lavage (KW), un adjuvant de lavage contenant de l'oxygène actif (PESb) est ajouté par adjonction dosée et en ce que l'eau de processus de l'étape de lavage (KW) est évacuée du tunnel de lavage au début de l'étape de lavage (KW).

11. Installation à contre-courant, en particulier pour la réalisation du procédé selon une des revendications qui précèdent, présentant plusieurs chambres (1-12) intercalées les unes derrière les autres, qui forment en groupes comportant au moins une chambre une étape de prélavage (VW), une étape de lavage (KW), une étape de rinçage (SP) et une étape de posttraitement (NB) et à la suite desquelles est intercalée une étape d'essorage (EW), équipée d'une installation pour l'alimentation et l'évacuation d'eau fraîche- et d'eau de processus (FW; PW; SW; NW), les eaux de processus étant recyclables au moins en partie, dont l'eau de rinçage (SW) dans l'étape de lavage (KW) et/ou dans l'étape de prélavage (VW), et l'eau d'essorage (PW) et l'eau de posttraitement (NW) à l'aide d'une conduite de retour dans l'étape de rinçage (SP) et/ou dans l'étape de lavage (KW) et/ou dans l'étape de prélavage (VW), et pourvue d'une conduite d'adjonction dosée (18) conduisant à l'étape de posttraitement (NB) et/ou à la dernière chambre (11) de l'étape de rinçage (SP), avec un appareillage de contrôle du débit (19) pour un adjuvant de lavage doué d'un pouvoir désinfectant (BAFU),
caractérisée en ce qu'au
moins dans une des zones étape de rinçage (SP), étape de posttraitement (NB) et étape d'essorage (EW) avec un réservoir collecteur (T3), il est installé au moins un détecteur (14) faisant partie du groupe des détecteurs destinés à la détermination des concentrations en sel dans l'eau de processus et dans la conduite de retour (22) pour l'eau de posttraitement (NW) et l'eau d'essorage (PW) menant à l'étape de rinçage, un dispositif (15) d'ajustement et/ou de mesure de la quantité d'eau de posttraitement (NW) et d'eau d'essorage (PW) recyclée, et en ce que l'appareillage de contrôle du débit (19), le détecteur (14) au moins présent et le dispositif (15) sont reliés à une unité de commande (17) fonctionnellement par des lignes (20, 21, 23), laquelle unité enregistre les débits respectifs et la concentration en sel et, en fonction de ces valeurs, régule l'alimentation en eau fraîche (FWa) et l'adjonction dosée d'un adjuvant de lavage exempt d'oxygène actif, doué d'un pouvoir bactéricide et fongistatique (BAFU), en tenant compte des constituants de l'eau de processus entraînés avec le linge dans l'étape de posttraitement (NB), de manière telle que les concentrations souhaitées de l'adjuvant de lavage et de la teneur en sel s'ajustent dans l'étape de posttraitement (NB).

12. Installation à contre-courant selon la revendication 11,
caractérisée en ce qu'un
dispositif de mesure du débit (15) est intégré dans la conduite de recyclage (22) de l'eau de posttraitement (NW) et de l'eau d'essorage (PW) dans l'étape de rinçage (SP).

13. Installation à contre-courant selon la revendication 11 ou 12,
caractérisée en ce que
l'unité de commande (17) documente les valeurs collectées et transmises par l'intermédiaire des lignes électriques (20, 21, 23).

14. Installation à contre-courant selon une des revendications 11 à 13,
caractérisée en ce que
l'appareillage de contrôle du débit (19) est un débitmètre, basé en particulier sur une mesure du débit inductive, ou un compteur à roues ovales.
